# DEMANDE DE BREVET EUROPEEN

(11) **EP 4 715 769 A1**
(43) Date de publication de la demande: **25.03.2026**
(21) Numéro de dépôt: 25203249.5
(22) Date de dépôt: 19.09.2025
(51) Int. Cl.: G07C 9/00

(54) **SYSTÈME DE CONTRÔLE D'ACCÈS**

(30) Priorité: 24.09.2024 FR 2410162
(71) Demandeur: Cogelec, 85290 Mortagne-sur-Sèvre (FR)
(72) Inventeur: SCHIRM, Sébastien, 85600 Montaigu (FR)
(74) Mandataire: Lequien, Philippe

(57) **Abrégé**

L'invention concerne un système de contrôle d'accès, du type mettant en oeuvre :
- au moins une porte (P) ;
- une flotte de badges physiques (1) ayant chacun un numéro informatique (100) enregistré sur une puce électronique (10) intégrée au badge physique,
- au moins un lecteur (2) de badges physiques,
- un module de télécommunication (3) comprenant :
- des premiers moyens de communication (30) aptes à communiquer avec les moyens de communication de proximité du lecteur de badges physiques,
- des deuxièmes moyens de communication (31) de type longue distance,
- une plateforme informatique (4) comprenant des moyens de communication de plateforme (40) aptes à communiquer avec les deuxièmes moyens de communication du module de télécommunication,

dans lequel le système comprend au moins un ordiphone (5) incluant des moyens de communication de proximité (50) aptes à communiquer avec la puce électronique (10) d'un badge physique pour recevoir le numéro informatique (100) du badge physique, et une application informatique (51) formant interface d'échange avec la plateforme informatique, l'application informatique étant paramétrée pour recevoir et stocker un numéro informatique de badge physique et communiquer ledit numéro informatique de badge physique au module de télécommunication (3).

## Description

### Domaine Technique

Le domaine de l'invention est celui de la conception et de la fabrication d'un système de contrôle d'accès.

Plus précisément, l'invention concerne un système de contrôle d'accès à une zone à l'aide de badges portant chacun un identifiant unique reconnues par des dispositifs de reconnaissances situés au niveau d'entrées et de sorties de la zone à contrôler.

Un système de contrôle d'accès permet l'entrée et la sortie dans une zone.

Ce système met en oeuvre des dispositifs de reconnaissance qui sont situés au niveau des entrées et des sorties de cette zone à contrôler.

Les entrées et les sorties de cette zone comprennent des portes dont l'ouverture et la fermeture peuvent être pilotées par le système.

Par l'expression porte, il est plus généralement entendu un dispositif obturant un passage, d'un piéton ou d'un véhicule, tel qu'une barrière, un sas, un tourniquet, une porte au sens propre du terme.

Par l'expression ouverture, ou l'expression fermeture, il est entendu le passage de la porte d'une position d'obturation d'un passage, jusqu'à une position de libération du passage. Il est également entendu que l'ouverture ou la fermeture ne peuvent concerner que l'actionnement de moyens de verrouillage de la porte dans une position d'obturation du passage.

Classiquement, les systèmes de contrôle d'accès actuels mettent en oeuvre :
- une flotte de badges physique ayant chacun un numéro informatique enregistré sur une puce électronique intégrée au badge physique,
- au moins un lecteur de badges physiques, relié à la porte, le lecteur de badges physiques intégrant un identifiant informatique et des moyens de communication de proximité apte à communiquer avec la puce électronique d'un badge physique pour recevoir le numéro informatique du badge physique ;
- un module de télécommunication comprenant :
   - des premiers moyens de communication aptes à communiquer avec les moyens de communication de proximité du lecteur de badges physiques,
   - des deuxièmes moyens de communication de type longue distance,
- une plateforme informatique comprenant des moyens de communication de plateforme aptes à communiquer avec les deuxièmes moyens de communication du module de télécommunication et incluant une base de données listant les numéros informatiques de badge physiques et les identifiants informatiques des lecteurs de badges physique, la plateforme informatique comprenant de plus une unité informatique paramétrée pour :
   - recevoir une requête numérique d'ouverture de porte incluant un numéro informatique de badges physiques et un identifiant de lecteur de badges physiques,
   - vérifier une correspondance, dans la base de données, entre le numéro informatique de badge physique et un identifiant de lecteur de badges physiques,
   - émettre, après vérification de la correspondance, une instruction d'ouverture de porte ou de non ouverture à destination du lecteur de badges physiques.

Comme indiqué précédemment, les badges sont classiquement des badges physiques, incluant une puce électronique contenant un numéro informatique identifiant le badge physique.

Cela étant, les systèmes de contrôle d'accès actuels peuvent mettre en oeuvre d'autres modes d'identifications tels que des télécommandes, des clés, des cartes SIM ou encore des badges dématérialisés. Bien entendu, chacun de ces moyens ne peut être utilisé que sur des matériels compatibles. Par exemple, un badge physique ne peut être lu que sur un lecteur de badge et, bien entendu, on ne peut l'utiliser comme une télécommande.

En d'autres termes, si un usager veut utiliser différents moyens parmi ceux cités précédemment (ou autres), il devra posséder les différents éléments correspondants.

Pour le gestionnaire du système de contrôle d'accès, cela se traduit par le fait de devoir paramétrer les différents éléments en la possession de l'usager, et en particulier de créer autant de numéros d'identifiants qu'il y a d'éléments à la disposition de l'usager.

Ceci n'est pas donc pas sans incidence sur la gestion globale, mais également sur les mises à jour du système, sa maintenance ou encore la quantité de données à traiter dans la base de données du gestionnaire du système.

### Problème technique

L'invention a notamment pour objectif de pallier ces inconvénients de l'art antérieur.

Plus précisément, l'invention a pour objectif de proposer un système de contrôle d'accès, du type mettant au moins en oeuvre une flotte de badges physiques destinée à être lue par un lecteur de badge donnant lui-même accès ou non à une porte, qui permet de faciliter la gestion des identifiants d'un usager disposant de plusieurs éléments distincts donnant accès à la porte.

L'invention a également pour objectif de fournir un tel système de contrôle d'accès qui soit simple et pratique pour l'usager qui souhaite disposer de plusieurs éléments d'accès.

Ces objectifs, ainsi que d'autres qui apparaîtront par la suite, sont atteints grâce à l'invention qui a pour objet un système de contrôle d'accès, du type mettant en oeuvre :
- au moins une porte ;
- une flotte de badges physiques ayant chacun un numéro informatique enregistré sur une puce électronique intégrée au badge physique,
- au moins un lecteur de badges physiques, relié à la porte, le lecteur de badges physiques intégrant un identifiant informatique et des moyens de communication de proximité aptes à communiquer avec la puce électronique d'un badge physique pour recevoir le numéro informatique du badge physique;
- un module de télécommunication comprenant :
   - des premiers moyens de communication aptes à communiquer avec les moyens de communication de proximité du lecteur de badges physiques,
   - des deuxièmes moyens de communication de type longue distance,
- une plateforme informatique comprenant des moyens de communication de plateforme aptes à communiquer avec les deuxièmes moyens de communication du module de télécommunication et incluant une base de données listant les numéros informatiques de badges physiques et les identifiants informatiques des lecteurs de badges physiques, la plateforme informatique comprenant de plus une unité informatique paramétrée pour :
   - recevoir une requête numérique d'ouverture de porte incluant un numéro informatique de badge physique et un identifiant de lecteur de badges physiques,
   - vérifier une correspondance entre le numéro informatique de badge et un identifiant de lecteur de badges,
   - émettre, après vérification de la correspondance, une instruction d'ouverture de porte ou de non ouverture à destination du lecteur de badges physiques,

caractérisé en ce qu'il comprend au moins un ordiphone incluant des moyens de communication de proximité aptes à communiquer avec la puce électronique d'un badge physique pour recevoir le numéro informatique du badge physique, une application informatique formant interface d'échange avec la plateforme informatique, l'application informatique étant paramétrée pour recevoir et stocker un numéro informatique de badge physique et communiquer ledit numéro informatique de badge physique au module de télécommunication,
la base de données de la plateforme informatique incluant, pour chaque numéro informatique de badge physique, un code autorisant, ou non, l'enregistrement du numéro informatique sur un ordiphone.

Ainsi grâce à l'invention, il est possible pour un même usager de disposer de plusieurs moyens d'accès différents, mais utilisant chacun le même numéro informatique paramétré par le gestionnaire du système.

Contrairement à l'art antérieur, on évite donc de devoir paramétrer un numéro informatique pour chaque moyen d'accès détenu par un même usager.

Par ailleurs, on comprend qu'il est particulièrement aisé pour un usager de paramétrer un badge dématérialisé sur son ordiphone par l'intermédiaire de son badge physique.

Grâce à la base de données de la plateforme informatique incluant, pour chaque numéro informatique de badge physique, un code autorisant, ou non, l'enregistrement du numéro informatique sur un ordiphone, on comprend qu'il est possible pour le gestionnaire d'attribuer le droit à un utilisateur de dupliquer son badge physique sous forme de badge dématérialisé ou, au contraire, ne pas lui permettre, par exemple selon l'abonnement auquel l'usager a souscrit.

Avantageusement, la base de données de la plateforme informatique inclut, pour chaque numéro informatique de badge physique, au moins un identifiant de porte vis-à-vis de laquelle le badge physique est actif.

De cette façon, on peut attribuer à un même badge physique des droits d'accès à une ou plusieurs portes, avec la possibilité de la part du gestionnaire de faire évoluer à volonté ces droits.

Selon un mode de réalisation préférentiel, l'application informatique est paramétrée pour émettre à destination de l'unité informatique de la plateforme informatique une notification d'enregistrement, sur l'application informatique de l'ordiphone, d'un numéro informatique de badge physique.

Dans ce cas, l'unité informatique de la plateforme informatique est avantageusement paramétrée pour associer dans la base de données un numéro informatique de badge physique avec une marque d'enregistrement sur un ordiphone en tant que badge dématérialisé.

De cette façon, l'information est fournie au gestionnaire du système de contrôle d'accès selon laquelle le badge physique est dupliqué sous forme de badge dématérialisé, avec le déclenchement le cas échéant de droits d'accès audit badge dématérialisé.

Selon une solution avantageuse, la base de données de la plateforme informatique inclut, pour chaque badge dématérialisé, au moins un identifiant de porte vis-à-vis de laquelle le badge dématérialisé est actif.

Ainsi, comme pour le badge physique, il est possible d'attribuer des droits d'accès à une ou plusieurs portes au badge dématérialisé. On note que les droits d'accès à ces portes du badge dématérialisé peuvent être différents de ceux attribués au badge physique.

### Résumé de l'invention

### Brève description des dessins

D'autres caractéristiques et avantages de l'invention apparaîtront plus clairement à la lecture de la description suivante de différents modes de réalisation préférentiels de l'invention, donnés à titre d'exemples illustratifs et non limitatifs, et des dessins annexés parmi lesquels :
- la figure 1, unique, est une représentation schématique d'un système de contrôle d'accès selon l'invention.

### Description détaillée

En référence à la figure 1, un système de contrôle d'accès selon l'invention met en oeuvre de façon classique en soi :
- au moins une porte P (en pratique, un système de contrôle d'accès gère l'accès à une pluralité de portes P) ;
- une flotte de badge physiques 1 ayant chacun un numéro informatique 100 enregistré sur une puce électronique 10 intégrée au badge physique) ;
- au moins un lecteur 2 de badge, relié à la porte P pour piloter son ouverture ou son maintien fermé (ou encore son verrouillage/déverrouillage)

Le lecteur de badge physique intègre un identifiant informatique 20, le lecteur 2 de badge comprenant par ailleurs des moyens de communications de proximité 21 apte à communiquer avec la puce électronique 10 d'un badge physique pour recevoir le numéro informatique du badge physique.

Le système de contrôle d'accès comprend en outre :
- un module de télécommunication 3 comprenant :
   - des premiers moyens de communication 30, permettent un échange de données avec le lecteur 2 de badge, ces premiers moyens de communication 30 étant donc aptes à communiquer avec les moyens de communication de proximité 21 du lecteur de badge physique,
   - des deuxièmes moyens de communication 31 de type longue distance,
- une plateforme informatique 4, présente dans un site de gestion, destinée à assurer le contrôle d'accès.

La plateforme informatique comprend des moyens de communication de plateforme 40 apte à communiquer avec les deuxièmes moyens de communication 31 du module de télécommunication 3.

Elle inclut de plus une base de données 41 listant :
- les numéros informatiques 100 des badges physiques 1 ;
- les identifiants informatiques 20 des lecteurs 2 de badges physiques.

De plus, la plateforme informa tique 4 comprend une unité informatique 42 paramétrée pour assurer un fonctionnement traditionnel entre les badges physiques de la flotte et le lecteur 2de badge physique, c'est-à-dire :
- recevoir une requête numérique d'ouverture de porte incluant un numéro informatique de badge physique et un identifiant de lecteur de badge physique,
- vérifier une correspondance entre le numéro informatique de badge physique et un identifiant de lecteur de badge physique,
- émettre, après vérification de la correspondance, une instruction d'ouverture de porte ou de non-ouverture à destination du lecteur de badge physique.

Selon le principe de l'invention, le système comprend au moins un ordiphone 5 incluant des moyens de communication de proximité 50 aptes à communiquer avec la puce électronique 10 d'un badge physique 1 pour recevoir le numéro informatique 100 du badge physique, et comprend de plus une application informatique 51 formant interface d'échange avec la plateforme informatique 40, cette application informatique 51 étant paramétrée pour recevoir et stocker un numéro informatique 100 de badge physique 1 et communiquer ledit numéro informatique de badge physique au module de télécommunication 3.

Ainsi, grâce à l'invention, un détenteur de badge physique 1 peut charger sur son ordiphone 5 une application informatique formant interface d'échange avec la plateforme informatique 4. Grâce aux moyens de communication de proximité de l'ordiphone, compatible avec ceux du badge physique 1 détenu par l'utilisateur, celui-ci peut transmettre, à l'ordiphone, le numéro informatique 100 enregistré sur la puce électronique 10 du badge physique 1, ceci en présentant simplement le badge physique 1 à proximité de l'ordiphone 5. Le numéro informatique du badge physique est alors reçu et stocké par l'application informatique 51 de l'ordiphone 5. Ensuite, le détenteur du badge physique 1 et de l'ordiphone 5 peut utiliser l'ordiphone 5 directement pour communiquer avec le module de télécommunication 3 et demander l'ouverture de la porte P.

Bien entendu, il peut également continuer à utiliser son badge physique 1 en le présentant au lecteur 2 de badge pour demander l'ouverture de la porte P.

On comprend qu'avec le système selon l'invention la base de données 41 de la plateforme informatique 4 gère un numéro informatique unique pour le badge physique 1 et l'ordiphone 5.

Selon un mode de réalisation préférentiel, la base de données de la plateforme informatique inclut, pour chaque numéro informatique de badge physique, au moins un identifiant de porte vis-à-vis de laquelle le badge physique est actif.

Par ailleurs, la base de données de la plateforme informatique inclut, pour chaque numéro informatique de badge physique, un code autorisant ou non, l'enregistrement du numéro informatique sur un ordiphone.

La base de données 41 de la plateforme informatique 40 est, le cas échéant, enrichie d'une information selon laquelle le badge physique 1 d'un utilisateur est dématérialisé sur l'ordiphone 5 de l'utilisateur. Pour cela, l'application informatique 51 de l'ordiphone 5 est paramétrée pour émettre à destination de l'unité informatique 42 de la plateforme informatique une notification d'enregistrement sur l'application informatique de l'ordiphone, d'un numéro informatique du badge physique 1 détenu par l'utilisateur.

De plus, l'unité informatique 42 de la plateforme informatique 4 est paramétrée pour associer dans la base de données 41 un numéro informatique de badge physique avec une marque d'enregistrement sur un ordiphone en tant que badge dématérialisé.

La base de données 41 gère aussi les droits associés au badge dématérialisé, c'est-à-dire les portes vis-à-vis desquelles le badge dématérialisé peut être utilisé. Pour cela, la base de données de la plateforme informatique inclut, pour chaque badge dématérialisé, au moins un identifiant de porte vis-à-vis de laquelle le badge dématérialisé est actif.

## Revendications

1. Système de contrôle d'accès, du type mettant en oeuvre :
- au moins une porte (P) ;
- une flotte de badges physiques (1) ayant chacun un numéro informatique (100) enregistré sur une puce électronique (10) intégrée au badge physique,
- au moins un lecteur (2) de badges physiques, relié à la porte, le lecteur (2) de badges physiques intégrant un identifiant informatique (20) et des moyens de communication de proximité (21) aptes à communiquer avec la puce électronique (10) d'un badge physique (1) pour recevoir le numéro informatique (100) du badge physique;
- un module de télécommunication (3) comprenant :
- des premiers moyens de communication (30) aptes à communiquer avec les moyens de communication de proximité (21) du lecteur (2) de badges physiques,
- des deuxièmes moyens de communication (31) de type longue distance,
- une plateforme informatique (4) comprenant des moyens de communication de plateforme (40) aptes à communiquer avec les deuxièmes moyens de communication (31) du module de télécommunication (3) et incluant une base de données (41) listant les numéros informatiques (100) de badges physiques et les identifiants informatiques (20) des lecteurs de badges physiques, la plateforme informatique (4) comprenant de plus une unité informatique (42) paramétrée pour :
- recevoir une requête numérique d'ouverture de porte (P) incluant un numéro informatique (100) de badge physique (1) et un identifiant informatique (20) de lecteur de badges physiques,
- vérifier une correspondance entre le numéro informatique de badge et un identifiant informatique de lecteur de badges,
- émettre, après vérification de la correspondance, une instruction d'ouverture de porte ou de non ouverture à destination du lecteur de badges physiques,
**caractérisé en ce qu'**il comprend au moins un ordiphone (5) incluant des moyens de communication de proximité (50) aptes à communiquer avec la puce électronique (10) d'un badge physique (1) pour recevoir le numéro informatique (100) du badge physique, une application informatique (51) formant interface d'échange avec la plateforme informatique (4), l'application informatique étant paramétrée pour recevoir et stocker un numéro informatique (100) de badge physique et communiquer ledit numéro informatique de badge physique au module de télécommunication (3),
la base de données (41) de la plateforme informatique incluant, pour chaque numéro informatique (100) de badge physique, un code autorisant, ou non, un enregistrement du numéro informatique sur un ordiphone.

2. Système de contrôle d'accès selon la revendication 1, **caractérisé en ce que** la base de données (41) de la plateforme informatique inclut, pour chaque numéro informatique (100) de badge physique, au moins un identifiant de porte vis-à-vis de laquelle le badge physique est actif.

3. Système de contrôle d'accès selon la revendication 1, **caractérisé en ce que** l'application informatique (51) est paramétrée pour émettre à destination de l'unité informatique (42) de la plateforme informatique une notification d'enregistrement, sur l'application informatique de l'ordiphone, d'un numéro informatique (100) de badge physique.

4. Système de contrôle d'accès selon la revendication 1, **caractérisé en ce que** l'unité informatique (42) de la plateforme informatique est paramétrée pour associer dans la base de données (41) un numéro informatique (100) de badge physique avec une marque d'enregistrement sur un ordiphone en tant que badge dématérialisé.

5. Système de contrôle d'accès selon la revendication 1, **caractérisé en ce que** la base de données (41) de la plateforme informatique inclut, pour chaque badge dématérialisé, au moins un identifiant de porte vis-à-vis de laquelle le badge dématérialisé est actif.
